# EUROPÄISCHE PATENTSCHRIFT

(11) **EP 0 701 014 B1**
(45) Veröffentlichungstag und Bekanntmachung des Hinweises auf die Patenterteilung: **19.11.1997**
(21) Anmeldenummer: 95108575.2
(22) Anmeldetag: 03.06.1995
(51) Int. Cl.: D01H 7/86, D01H 4/48

(54) **Verfahren zum Anspinnen eines Fadens in einer Vorrichtung zur Herstellung eines Zwirns in einem integrierten Spinn-Zwirnprozess sowie Vorrichtung zur Durchführung des Verfahrens**
Procedure for piecing yarn in a device, for producing a twisted yarn in an integrated spinning and twisting process, as well as a device to carry out the procedure
Procédé pour rattacher un fil dans un dispositif pour fabriquer un retors dans un processus filature, torsion ainsi que dispositif pour réaliser le procédé

(30) Priorität: 07.09.1994 DE 4431830
(43) Veröffentlichungstag der Anmeldung: 13.03.1996
(73) Patentinhaber: Palitex Project-Company GmbH, D-47804 Krefeld (DE)
(72) Erfinder: Ballhausen, Ulrich Dr., D-47802 Krefeld (DE); Spix, Guido, D-41564 Kaarst (DE); Rütten, Wilfried, D-41844 Wegberg (DE)
(74) Vertreter: Sroka, Peter-Christian, Dipl.-Ing.

(56) Entgegenhaltungen:
- DD-A- 78 710
- DE-A- 4 331 801
- FR-A- 2 354 403
- GB-A- 2 035 395

## Beschreibung

Die Erfindung betrifft ein Verfahren zum Anspinnen eines Fadens in einer Vorrichtung zur Herstellung eines Zwirns in einem integrierten Spinn-Zwirnprozeß, wobei die Vorrichtung die Merkmale aus dem Oberbegriff des Patentanspruchs 1 aufweist.

Die Erfindung betrifft weiterhin eine Vorrichtung zur Durchführung dieses Verfahrens.

Es ist bekannt, einen Zwirn in der Weise herzustellen, daß in einem ersten Arbeitsgang mittels geeigneter Spinnaggregate Spinnfäden hergestellt werden, die in einem nachfolgenden Arbeitsgang mittels Zwirneinrichtungen, beispielsweise Doppeldraht-Zwirneinrichtungen, zu einem Zwirn weiterverarbeitet werden.

Aus den Druckschriften DD 78 710, die den nächstliegenden Stand der Technik bildet, und FR-A-2 354 403 sind auch Einrichtungen bekannt, bei denen mittels zweier benachbarter, das heißt nebeneinander oder übereinander angeordneter Spinnaggregate einzelne Spinnfäden erzeugt werden, die direkt nach dem Spinnen zusammengeführt und einer Zwirndrehung unterworfen werden.

In der nachveröffentlichten DE 4331801 C1 ist eine Vorrichtung zur Herstellung eines Zwirns in einem integrierten Spinn-Zwirnprozeß beschrieben, wobei diese Vorrichtung mindestens einen drehbar in einem Maschinengestell gelagerten, antreibbaren Spindelrotor und eine Spindelhohlachse aufweist, an die sich ein im wesentlichen radial nach außen geführter Fadenleitkanal für einen Faden anschließt, welcher nach Austritt aus dem Fadenleitkanal unter Ballonbildung zu einem in der Verlängerung der Spindelhohlachse liegenden Zentrierpunkt geführt und dann abgezogen wird. Die Vorrichtung besitzt weiterhin eine Einrichtung zum Zuführen von aufgelöstem Fasermaterial in den durch den Fadenballon definierten Raum. Innerhalb des durch den Fadenballon definierten Raumes oberhalb des Spindelrotors sind zwei Rotorspinnaggregate nebeneinander und symmetrisch zur Spindelhohlachse mit nach oben offenen Spinnrotoren angeordnet, denen das Fasermaterial zugeführt wird und von denen die erzeugten Spinnfäden nach oben abgeführt und in ihrer Bewegungsrichtung um 180° umgelenkt und gemeinsam in die Spindelhohlachse eingeführt werden.

Ein sehr wichtiger Vorgang bei einer derartigen Vorrichtung ist der Anspinnvorgang beim ersten Anlaufen der Einrichtung.

Bekannte Anspinneinrichtungen für die Erzeugung eines einzelnen Spinnfadens mittels eines Rotorspinnaggregates arbeiten mit einem Hilfsfaden oder dem Ende des gesponnenen Fadens, der mit Hilfe einer geeigneten Automatik durch den zentralen Spinnfadenkanal hindurch dem Spinnrotor so weit zugeführt wird, bis sein Ende an die in der Rotorrille befindlichen Fasern anspinnt, um darauf durch eine Umsteuerung in der Automatik wieder zurückgezogen zu werden, womit der kontinuierliche Spinnvorgang eingeleitet ist und weiterläuft.

Für die übliche Anspinntechnik ist demnach eine Vorwärts-Rückwärtsbewegung des Anspinnfadenstücks notwendig. Hierzu gehöhrt eine umfangreiche Mechanik und ganz besonders eine exakt arbeitende Umsteuereinrichtung.

Wenn als Auflaufspule für den fertigen Rotor-Spinnfaden eine konische Spule, insbesondere eine konische Kreuzspule, verwendet wird, können sich beim Anspinnvorgang Schwierigkeiten ergeben, weil die Umfangsgeschwindigkeit einer der Auflaufspule vorgeschalteten Abzugswalze, die während des Anspinnvorganges auch zeitweilig im Rückwärtsgang angetrieben wird, nicht ohne weiteres mit der Fadenauflaufgeschwindigkeit oder Fadenablaufgeschwindigkeit an der Auflaufspule in Einklang gebrach werden kann. Um diese Schwierigkeiten zu beheben, ist es gemäß der DE 28 50 729 C2 (= GB-A-2 035 395) bekannt, der üblichen Anspinnmechanik noch ein zusätzliches Speicherelement zuzuordnen, mit dem während des Anspinnvorganges zwischen der Auflaufspule und dem Spinnrotor eine bestimmte Fadenlänge in Form einer Fadenschlaufe gespeichert werden kann, um auch im Fall von konischen Auflaufspulen einwandfreie Anspinner zu erzielen.

Der Erfindung liegt die Aufgabe zugrunde, ein Verfahren und eine Vorrichtung zu schaffen, mittels der in einfacher Weise ohne umfangreiche Mechanik und ohne eine eigene Umsteuereinrichtung bei einer Vorrichtung zur Herstellung eines Zwirns in einem integrierten Spinn-Zwirnprozeß der oben beschriebenen Art der Anspinnvorgang durchgeführt werden kann.

Die Lösung dieser Aufgabe erfolgt verfahrensmäßig mit den Merkmalen aus dem kennzeichnenden Teil des Patentanspruchs 1. Eine vorteilhafte Weiterbildung des Verfahrens ist in Patentanspruch 2 beschrieben.

Eine Vorrichtung zur Durchführung des erfindungsgemäßen Verfahrens ist Gegenstand von Patentanspruch 3. Vorteilhafte Weiterbildungen dieser Vorrichtung sind in den Unteransprüchen 4 bis 15 beschrieben.

Die Erfindung geht von dem Grundgedanken aus, den Anspinnvorgang so einzuleiten, daß zum Anspinnen zwei Anspinnfadenstränge in den üblichen Fadenweg der Doppeldraht-Zwirnspindel eingefädelt werden. Dies kann von Hand unter Zuhilfenahme eines mechanischen Einfädlers geschehen oder aber durch bekannte Verfahren und Einrichtungen der pneumatischen Einfädelung. Jeder der beiden derart eingefädelten Anspinnfadenstränge wird dann vom oberen Ende der Spindelhohlachse aus über einen Teilumfang eines Führungselementes und über ein Speicherelement in den jeweiligen Spinnrotor von oben hineingeführt. Hierbei wird im Speicherelement eine Fadenschlaufe vorgegebener Länge gespeichert. Hierdurch wird ermöglicht, daß beim Anlaufen des Spinnrotors zunächst diese gespeicherte Fadenschlaufe aus dem Speicherelement in den Spinnrotor hineingezogen wird. Die Fadenschlaufe wird schließlich vom Speicherelement freigegeben und nach dem Anspinnen kann der Anspinnfadenstrang zusammen mit dem angesponnenen Spinnfaden unter Richtungsumkehr aus dem Spinnrotor heraus und über das Führungselement zur Spindelhohlachse geführt werden.

Es hat sich gezeigt, daß das erfindungsgemäße Verfahren mit einer Anspinneinrichtung in sehr einfacher Weise durchgeführt werden kann, indem als Speicherelement ein frei drehendes Speicherrad verwendet wird, das eine Fadenlaufrille und darin einen Klemmhaken zur Fixierung und Festklemmung der oben erwähnten Fadenschlaufe aufweist. Wie weiter unten anhand eines Ausführungsbeispieles näher erläutert, braucht bei einer solchen Anordnung lediglich die Fadenschlaufe über einen Teil des Umfangs des Speicherrades geführt und in den Klemmhaken eingehängt zu werden. Beim Einziehen des Anspinnfadenstrangs in den Spinnrotor wird die Fadenschlaufe eingezogen und das Speicherrad dreht sich, bis die Fadenschlaufe aus dem nach einer bestimmten Drehung nach unten weisenden Klemmhaken herausgleitet. Der Anspinnfadenstrang legt sich nach der Freigabe der Fadenschlaufe auf das beispielsweise als frei drehende Umlenkrolle ausgebildete Führungselement auf, durch welches nach der Richtungsumkehr Anspinnfadenstrang und Spinnfaden der Spindelhohlachse zugeführt werden. Die Spinnfäden vereinigen sich in der Spindelhohlachse, und der Zwirnprozeß wird eingeleitet.

Durch die Festklemmung der Fadenschlaufe wird nicht nur die Begrenzung für den Scheitelpunkt der Fadenschlaufe beim Speichern erreicht, sondern es ergibt sich ein zusätzlicher vorteilhafter Effekt. Beim Anspinnvorgang wird dem in den Spinnrotor ragenden Fadenende sogleich eine Fadendrehung erteilt. Diese Drehung würde sich über den eingeführten Fadenstrang bis zum zentralen Einlaufpunkt in den Zwirnteil, also die Spindelhohlachse der Spinn-Zwirneinrichtung fortsetzen. Durch die Drallenergie würden bereits an diesem Punkt die beiden von je einem Spinnrotor kommenden Spinnfäden verdrallt werden, was unerwünscht ist, da dadurch die später eintretende Zwirndrehung behindert wird. Durch den Klemmpunkt bei der Speicherung wird ein Durchlaufen dieser Drehung verhindert.

Im folgenden wird anhand der beigefügten Zeichnungen ein Ausführungsbeispiel für das erfindungsgemäße Verfahren an einer Vorrichtung zur Herstellung eines Zwirns in einem integrierten Spinn-Zwirnprozeß mittels einer Anspinneinrichtung nach der Erfindung näher erläutert.

In den Zeichnungen zeigen:
Figur 1 in einer Schnittansicht eine Doppeldraht-Zwirnspindel mit darin integrierten Spinnaggregaten in Form von Spinnrotoren ohne eine Anspinneinrichtung;
Figur 2 eine Teilschnittdarstellung der oberen Hälfte der Einrichtung nach Figur 1 mit einer oberhalb der Spinnrotoren angeordneten Anspinneinrichtung;
Figur 3 in einer leicht vergrößerten perspektivischen Teildarstellung eine der Anspinneinrichtungen nach Figur 2;
Figuren 4A bis 4D in vier aufeinanderfolgenden Phasen in schematischer Darstellung den Lauf des Anspinnfadenstranges durch eine der Anspinneinrichtungen nach Figur 2 und 3 während des Anspinnens;
Figuren 5A und 5B in zwei aufeinanderfolgenden Phasen in schematischer Darstellung den Lauf des Anspinnfadenstranges durch eine Anspinneinrichtung, bei der den beiden Spinnrotoren ein gemeinsames Speicherrad zugeordnet ist;
Figur 6 den Lauf des Anspinnfadenstranges durch eine Anspinneinrichtung, bei der Umlenkrad und Speicherrad koaxial zueinander angeordnet sind;
Figur 7 einen Axialschnitt durch die Anspinneinrichtung nach Figur 6.

Im folgenden wird zunächst anhand von Figur 1 allgemein eine Vorrichtung zur Herstellung eines Zwirns in einem integrierten Spinn-Zwirnprozeß beschrieben, die als Doppeldraht-Zwirnspindel aufgebaut ist, wobei die das Anspinnen betreffenden Einrichtungsteile zunächst weggelassen sind.

Bei der Doppeldraht-Zwirnspindel nach Figur 1 ist in einem durch eine Spindelbank 21 repräsentierten Maschinengestell mittels eines Lagerblocks 22 ein Hohlschaft 23 drehbar gelagert, dessen äußeres, das heißt unteres Ende an eine nicht dargestellte Saugluftquelle anschließbar ist. Der über den Wirtel 24 von einem nicht dargestellten Tangentialantriebsriemen antreibbare, einen Teil des Spindelrotors bildende Hohlschaft 23 trägt eine radial nach außen gerichtete Spindelrotorscheibe 26 mit einem im wesentlichen radial geführten Fadenleitkanal 27. Am Außenumfang der Spindelrotorscheibe 26 ist ein Ballonbegrenzertopf 7 befestigt, in dessen Wand ein Fadenleitrohr 3 nach oben geführt ist, das mit seinem unteren Ende an den Fadenleitkanal 27 anschließt und aus dessen oberem Ende der Faden F3 zum Zentrierpunkt 37 hin austritt. In das innere Ende des Fadenleitkanals 27 mündet als Teil der Spindelhohlachse ein an seinem unteren Ende abgebogenes Fadenführungsrohr 29, das so in den Hohlschaft 23 eingesetzt ist, daß zwischen dem Hohlschaft und dem Fadenführungsrohr 29 Luftkanäle 30 frei bleiben. Der Spindelrotor wird damit insgesamt im wesentlichen von folgenden Elementen gebildet: Hohlschaft 23, Spindelrotorscheibe 26, Ballonbegrenzertopf 7 mit Fadenleitrohr 3 sowie Fadenführungsrohr 29.

Auf dem oberen Ende des Hohlschaftes 23 ist unter Zwischenschaltung von geeigneten Lagern ein im wesentlichen geschlossenes, gegen Drehung über Permanentmagnetpaare 51, 52 gesichertes Innengehäuse 12 gelagert, das im wesentlichen die Form eines Zylinders besitzt mit einem Boden 12.1, einer Außenwand 12.2 und einem Deckel 12.3.

Innerhalb dieses Innengehäuses 12 sind zwei Rotorspinnvorrichtungen R1 und R2 untergebracht, deren Spinnrotoren 1 und 2 nach oben weisen und mittels eines Antriebriemens 9 von einem in Figur 1 nicht dargestellten Motor aus angetrieben werden. Durch den Deckel 12.3 sind die in die Spinnrotoren 1 und 2 einmündenden Fasermaterialeinspeisungsrohre 5 und 6 geführt. Weiterhin sind durch den Deckel 12.3 koaxial oberhalb der Spinnrotorachsen verlaufende Fadenabzugsrohre 31 und 32 geführt, durch welche die in den Spinnrotoren 1 und 2 hergestellten Spinnfäden F1 bzw. F2 abgezogen werden, bevor sie durch das obere Einlaufende 11a der nach unten gerichteten Spindelhohlachse 11 einlaufen, die unter Zwischenschaltung beispielsweise einer Ringspaltdichtung 33 in das obere Ende des Fadenführungsrohres 29 mündet.

An das innere Ende des Hohlschaftes 23 schließen sich Luftkanäle 39, 40 an, die in den Innenraum des Innengehäuses 12 im Bereich der Spinnrotoren 1 und 2 einmünden. Das äußere Ende des Hohlschaftes 23 ist in nicht dargestellter Weise an eine Saugquelle angeschlossen, so daß über den Hohlschaft 23 und die Luftkanäle 39, 40 im Innenraum des Innengehäuses 12 ein Unterdruck erzeugt wird, der in die Fasermaterialeinspeisungsrohre 5 und 6 hineinwirkt und die Fasereinspeisung zu den Spinnrotoren 1 und 2 bewirkt.

Das Innengehäuse 12 ist von einem Außengehäuse 34 umgeben, das einen abnehmbaren Deckel 35 trägt, in dem die mit den entsprechenden Gegenmagneten im Deckel 12.3 des Innengehäuses zusammenwirkenden Permanentmagnetpaare 51, 52 angeordnet sind, wodurch eine berührungslose Haltevorrichtung zwischen dem Innengehäuse 12 mit den in ihm fest angeordneten Bauteilen und dem Außengehäuse 34 gebildet wird. An der Oberseite des Deckels 35 des Außengehäuses 34 befindet sich als koaxial zur Spindelhohlachse liegender Zentrierpunkt eine Fadenaustrittsöffnung 37, an die sich ein Abzugswerk für den Zwirnfaden F3 anschließt.

Die Energieversorgung des Antriebmotors für die Rotorspinnvorrichtungen R1 und R2 erfolgt durch die Spindelrotorscheibe 26 hindurch über ein schematisch angedeutetes System aus Schleifringkontakten 41, 42 mit nicht dargestellten, daran anschließenden elektrischen Leitungen.

Zur Zuführung des Fasermaterials sind im Außengehäuse 34 Fasermaterialzuführungskanäle 4 angeordnet, von denen in Figur 1 nur einer sichtbar ist. Der Fasermaterialzuführungskanal 4 besitzt eine in einen Ringraum 10 mündende Austrittsöffnung 4.1. Dieser versetzt gegenüberliegend ist eine Eintrittsöffnung 6.1 des Fasermaterialeinspeisungskanals 6 im Deckel 12.3 des Innengehäuses 12 angeordnet. Der Ringraum 10 wird an seiner Ober- und Unterseite begrenzt durch ringförmige Teile 8.1 und 8.2, die Teil eines rotierenden Bauteils sind, das am oberen Rand des Begrenzertopfes 7 angeordnet ist und somit mit diesem rotiert. Die beiden ringförmigen Teile 8.1 und 8.2 sind über speichenartige oder säulenartige Verbindungselemente miteinander verbunden. Durch eines dieser Verbindungselemente 13.1 ist das Fadenleitrohr 3 für den Faden F3 hindurchgeführt. Es ist leicht zu erkennen, daß der zugeführte Fasermaterialstrom FM von der Austrittsöffnung 4.1 durch den Ringraum 10 hindurch in die Eintrittsöffnung 6.1 eintritt, solange der Durchtritt nicht durch eines der Verbindungselemente wie 13.1 abgedeckt ist.

Die Förderung des zuzuführenden Fasermaterials durch die Fasermaterialzuführungskanäle 4 und die Fasermaterialeinspeisungskanäle 5 und 6 erfolgt mittels Unterdruck. Der im Innenraum des Innengehäuses 12 vorhandene Unterdruck setzt sich über die Fasermaterialeinspeisungskanäle 5 und 6 in den Ringraum 10 fort. Damit sich in diesem Ringraum ein ausreichender Unterdruck aufbauen kann, sind in den den Ringraum 10 mit den unter höherem Druck stehenden Räumen verbindenden Spalten zwischen der Außenwand des Innengehäuses 12 und der Innenwand des Außengehäuses 34 Spaltdichtungen 14, 15 vorgesehen.

Es wird nunmehr anhand von Figur 2 eine Anspinneinrichtung beschrieben, die auf den Deckel 12.3 des Innengehäuses 12 der Einrichtung nach Figur 1 aufgesetzt ist. In Figur 2 sind alle genau den Einrichtungsteilen der Doppeldraht-Zwirnspindel nach Figur 1 entsprechenden Teile mit der gleichen Bezugsziffer wie dort bezeichnet.

In den in Figur 2 nicht dargestellten Teilen entspricht die Doppeldraht-Zwirnspindel nach Figur 2 genau der Doppeldraht-Zwirnspindel nach Figur 1.

Oberhalb der beiden Spinnrotoren 1 und 2 sind am Deckel 12.3 zwei Halterungen 36 und 38 angeordnet, die jeweils eine Umlenkrolle 16 bzw. 17 tragen. Über die Umlenkrolle 16 läuft nach dem Anspinnvorgang der aus dem ersten Spinnrotor 1 durch das Fadenabzugsrohr 31 austretende Spinnfaden F1 und wird nach Umlenkung um 180° über das Einlaufende 11a der Spindelhohlachse 11 zugeführt. In der gleichen Weise läuft aus dem Spinnrotor 2 kommend der Spinnfaden F2 aus dem Fadenabzugsrohr 32 über die Umlenkrolle 17 von der er ebenfalls um 180° umgelenkt und dem Einlaufende 11a der Spindelhohlachse 12 zugeführt wird. In Figur 2 ist in der linken Hälfte der Spinnfaden F2 über die Umlenkrolle 17 so laufend dargestellt, wie er nachdem Anspinnvorgang läuft. Der in der rechten Bildhälfte über die Umlenkrolle 16 laufende Spinnfaden F1 ist dagegen in einem Zustand während des Anspinnvorganges dargestellt, der weiter unten anhand der Figuren 3 sowie 4A bis 4D näher erläutert wird.

Oberhalb der Umlenkrollen 16 und 17 ist an den Halterungen 36 und 38 jeweils ein Speicherrad 18 bzw. 19 angeordnet. Die Achsen von Umlenkrolle und Speicherrad liegen jeweils vertikal übereinander und weisen in die gleiche Richtung. Der Durchmesser der Umlenkrollen 16, 17 ist deutlich geringer als der Durchmesser der Speicherräder 18, 19.

Das Speicherrad 19 ist in Figur 3 genauer dargestellt. Das Speicherrad 18 ist analog ausgebildet.

Das Speicherrad 19 besitzt eine Fadenlaufrille 19.1, in der ein Klemmhaken 20 angeordnet ist. Weiterhin ist das Speicherrad 19 über ein Kugellager 25 auf einer mit der Halterung 38 verbundenen Achse gelagert. Mittels eines zwischen der der Halterung 38 zugekehrten Seitenfläche des Speicherrades 19 und der Halterung 38 angeordneten Bremsrings 28 wird ein unbeabsichtigtes freies Mitdrehen des Speicherrades verhindert. Der Andruck des Speicherrades 19 an den Bremsring 28 kann mittels der Befestigungsschraube 19.2 des Speicherrades 19 unterschiedlich eingestellt werden.

Im folgenden wird anhand der Figuren 2, 3 sowie 4A bis 4D der Anspinnvorgang mittels der oben beschriebenen Einrichtung näher erläutert.

Zum Anspinnen wird ein aus zwei Einzelsträngen bestehender Anspinnfadenstrang von Hand oder mittels einer nicht dargestellten pneumatischen Einfädelungsvorrichtung durch die Spindelhohlachse 11 bzw. 29, den Fadenleitkanal 27 und das Fadenleitrohr 3 hindurch eingefädelt und zum Zentrierpunkt 37 geführt. Das aus dem Einlaufende 11a der Spindelhohlachse 11 herausragende Teil des Anspinnfadenstrangs AF wird, wie beispielsweise in Figur 4A dargestellt, über einen Teil des Umfanges der Umlenkrolle 17 gelegt und es wird eine Fadenschlaufe FS nach oben geführt und in die Fadenlaufrille 19.1 von unten her eingelegt und in den Klemmhaken 20 eingehängt. Das freie Ende der Fadenschlaufe FS wird, wie durch den abwärts gerichteten Pfeil angedeutet, in den nicht dargestellten Spinnrotor 2 eingeführt. Dieser dargestellt. Das Speicherrad 10 ist analog ausgebildet.

Das Speicherrad 19 besitzt eine Fadenlaufrille 19.1, in der ein Klemmhaken 20 angeordnet ist. Weiterhin ist das Speicherrad 19 über ein Kugellager 25 auf einer mit der Halterung 38 verbundenen Achse gelagert. Mittels eines zwischen der der Halterung 38 zugekehrten Seitenfläche des Speicherrades 19 und der Halterung 38 angeordneten Bremsrings 28 wird ein unbeabsichtigtes freies Mitdrehen des Speicherrades verhindert. Der Andruck des Speicherrades 19 an den Bremsring 28 kann mittels der Befestigungsschraube 19.2 des Speicherrades 19 unterschiedlich eingestellt werden.

Im folgenden wird anhand der Figuren 2, 3 sowie 4A bis 4D der Anspinnvorgang mittels der oben beschriebenen Einrichtung näher erläutert.

Zum Anspinnen wird ein aus zwei Einzelsträngen bestehender Anspinnfadenstrang von Hand oder mittels einer nicht dargestellten pneumatischen Einfädelungsvorrichtung durch die Spindelhohlachse 11 bzw. 29, den Fadenleitkanal 27 und das Fadenleitrohr 3 hindurch eingefädelt und zum Zentrierpunkt 37 geführt. Das aus dem Einlaufende 11a der Spindelhohlachse 11 herausragende Teil des Anspinnfadenstrangs AF wird, wie beispielsweise in Figur 4A dargestellt, über einen Teil des Umfanges der Umlenkrolle 17 gelegt und es wird eine Fadenschlaufe FS nach oben geführt und in die Fadenlaufrille 19.1 von unten her eingelegt und in den Klemmhaken 20 eingehängt. Das freie Ende der Fadenschlaufe FS wird, wie durch den abwärts gerichteten Pfeil angedeutet, in den nicht dargestellten Spinnrotor 2 eingeführt. Dieser Arbeitsschritt kann, wie in figur 4A angedeutet, von Hand erfolgen. Er kann aber auch von einem Automaten ausgeführt werden. In figur 4B ist der Anlaufzustand des Anspinnvorganges gezeigt. Es beginnt jetzt einerseits der Abzug des Anspinnfadenstrangs AF durch die Spindelhohlachse wodurch das Speicherrad 19 in Pfeilrichtung U gegen die Bremswirkung des Bremsrings 28 in rotation versetzt wird, sodaß andrerseits gleichzeitig aus der Fadenschlaufe FS die andere freie Garnstranglänge in Richtung auf den Spinnrotor (linker Pfeil in Figur 4B) freigegeben wird. Die Fadenlaufrichtung ist demnach in Figur 4B an beiden Fadenenden abwärts und damit entgegengesetzt gerichtet.

In Figur 4C ist gezeigt, wie nach einem bestimmten Drehwinkel der Klemmhaken 20 an die Unterseite des Speicherrades 19 gerät so daß die Fadenschlaufe FS aus dem Klemmhaken 20 freigegeben wird. In diesem Augenblick steht das in den Spinnrotor 2 eingetauchte Garnstrangende kurz vor der Laufrichtungsumkehr. Dieser indifferente Zustand ist zur Spindelrotorseite hin mit zwei entgegengesetzt gerichteten offenen Pfeilen I gekennzeichnet. Der Abzug des Garnstranges in die Spindelhohlachse ist unverändert duech den Pfeil AF dargestellt.

Figur 4D zeigt den abgeschlossenen Anspinnvorgang. Die Fadenschlaufe FS ist ganz vom Speicherrad abgefallen und der aus dem Spinnmotor kommende Garnstrang liegt nunmehr auf der Oberseite der Umlenkrolle 17 auf, die zur besseren Fadenstrangführung eine Hohlkehle aufweist. Der Fadenstrang besitzt nunmehr nur noch die eine durch den Pfeil AF dargestellte Fadenlaufrichtung zur Spindelhohlachse hin.

Mit diesem Zyklus ist der Anspinnvorgang abgeschlossen. An der Anspinneinrichtung mit Speicherrad 18 und Umlenkrolle 16 läuft parallel und gleichzeitig der gleiche Vorgang ab.

In den Figuren 5A und 5B ist eine Anspinneinrichtung dargestellt, die anstelle der in Figur 2 sowie den Figuren 3 bis 4D beschriebenen Anspinneinrichtung auf den Deckel 12.3 des Innengehäuses 12 der Einrichtung nach Figur 1 aufgesetzt werden kann. Diese Anspinneinrichtung unterscheidet sich von der oben beschriebenen Anspinneinrichtung dadurch, daß den beiden Spinnrotoren 1 und 2 jeweils Umlenkrollen 16' und 17' zugeordnet sind, die aber mit einem gemeinsamen Speicherrad 19' zusammenwirken. In diesem Falle liegen die Achsen der Umlenkrollen und des Speicherrades nicht vertikal übereinander sondern in horizontaler Richtung gegeneinander versetzt. Das Speicherrad 19' ist genauso aufgebaut wie das Speicherrad 19 nach Figur 3 und besitzt einen Klemmhaken 20' in den die Fadenschlaufen FS1' und FS2' eingehängt werden. Die freien Enden der Fadenschlaufen FS1' und FS2' werden in der bereits beschriebenen Weise in die Fadenabzugsrohre 31 und 32 der Spinnrotoren 1 und 2 eingeführt. Die Anspinnfadenstränge AF1' und AF2' laufen über das Einlaufende 11a in die Spindelhohlachse 11. Die Funktionsweise dieser Anspinneinrichtung ist die gleiche wie anhand der Figuren 4A bis 4D weiter oben beschrieben.

Bei der in den Figuren 6 und 7 dargestellten weiteren Ausführungsform einer Anspinneinrichtung besteht der Unterschied gegenüber der Anspinneinrichtung nach Figuren 2 und 3 darin, daß die Umlenkrolle 17'' koaxial zum Speicherrad 19'' angeordnet ist. Dabei ist das Umlenkrad 17'' auf seiner Achse über ein Lager 25'' freidrehend gelagert, während die eine Seitenfläche des Speicherrades 19'' in der bereits beschriebenen Weise an einem Bremsring 28'' anliegt. Das Speicherrad 19'' trägt wiederum einen Klemmhaken 20'' in den in der bereits beschriebenen Weise die Fadenschlaufe FS'' eingehängt wird. Auch die Funktionsweise dieser Anspinneinrichtung ist im Prinzip die gleiche wie bei den bereits beschriebenen Ausführungsbeispielen und aus Figur 6 gut abzulesen. Der Anspinnfadenstrang AF'' fällt nach der Freigabe durch den Klemmhaken 20'' auf die Umlenkrolle 17''. Bei dieser Ausführungsform ist jedem der Spinnrotoren ein eigenes Speicherrad zugeordnet.

Selbstverständlich ist es bei dieser Ausführungsform im Prinzip auch möglich, Umlenkrolle und Speicherrad fest oder einstückig miteinander zu verbinden.

## Patentansprüche

1. Verfahren zum Anspinnen eines Fadens in einer Vorrichtung zur Herstellung eines Zwirns in einem integrierten Spinn-Zwirnprozeß, wobei diese Vorrichtung mindestens einen drehbar in einem Maschinengestell gelagerten, antreibbaren Spindelrotor und eine Spindelhohlachse aufweist, dadurch gekennzeichnet daß an die Spindelhohlache sich ein im wesentlichen radial nach außen geführter Fadenleitkanal für einen Faden anschließt, welcher nach Austritt aus dem Fadenleitkanal unter Ballonbildung zu einem in der Verlängerung der Spindelhohlachse liegenden Zentrierpunkt geführt und dann abgezogen wird, sowie eine Einrichtung zum Zuführen von aufgelöstem Fasermaterial in den durch den Fadenballon definierten Raum, daß man bei einer Vorrichtung, bei welcher innerhalb des durch den Fadenballon definierten Raumes oberhalb des Spindelrotors (26) mindestens zwei Rotorspinnaggregate (R1, R2) nebeneinander und symmetrisch zur Spindelhohlachse (11;29) mit nach oben offenen Spinnrotoren (1, 2) angeordnet sind, denen das Fasermaterial zugeführt wird und von denen die erzeugten Spinnfäden (F1, F2) nach oben abgeführt und in ihrer Bewegungsrichtung um 180° umgelenkt und gemeinsam in die Spindelhohlachse (11;29) eingeführt werden, für jeden der Spinnrotoren einen Anspinnfadenstrang in die Spindelhohlachse einfädelt und mit seinem dem Spinnrotor zugeordneten freien Ende in den Spinnrotor hineinführt, wobei vor diesem freien Ende im Bereich zwischen der Eintrittsöffnung der Spindelhohlachse und dem Spinnrotor eine Fadenschlaufe vorgegebener Länge erzeugt wird, die im Verlauf des anschließend durchgeführten Anspinnvorgangs derart gehalten und geführt wird, daß ihr erster Zweig in den Spinnrotor einläuft, während ihr zweiter Zweig in die Spindelhohlachse abgezogen wird, bis die Fadenschlaufe aufgelöst ist und nunmehr unter Umkehrung der Bewegungsrichtung des ersten Zweiges der Abzug des gesamten Anspinnfadenstranges in Richtung zur Spindelhohlachse erfolgt.

2. Verfahren nach Anspruch 1, dadurch gekennzeichnet, daß in der Mitte der Fadenschlaufe eine das Durchlaufen von Spinndrehungen an dieser Stelle verhindernde Klemmstelle erzeugt wird, die bis zur Auflösung der Fadenschlaufe aufrechterhalten wird.

3. Vorrichtung zur Durchführung des Verfahrens nach Anspruch 1 oder 2, dadurch gekennzeichnet, daß bei einer Vorrichtung, bei welcher innerhalb des durch den Fadenballon definierten Raumes oberhalb des Spindelrotors (26) mindestens zwei Rotorspinnaggregate (R1, R2) nebeneinander und symmetrisch zur Spindelhohlachse (11;29) mit nach oben offenen Spinnrotoren (1, 2) angeordnet sind, denen das Fasermaterial zugeführt wird und von denen die erzeugten Spinnfäden (F1, F2) nach oben abgeführt und in ihrer Bewegungsrichtung um 180° umgelenkt und gemeinsam in die Spindelhohlachse (11;29) eingeführt werden, oberhalb jedes Spinnrotors (1, 2) jeweils im Bereich zwischen der Verlängerung der Achse des Spinnrotors (1, 2) und der Verlängerung der Spindelhohlachse (11;29) ein Führungselement (16, 17) zur Umlenkung des aus dem Spinnrotor abgeführten Fadens (F1, F2) um 180° angeordnet ist und in der unmittelbaren Nähe jedes Führungselements ein Speicherelement (18, 19) zur Speicherung einer Fadenschlaufe (FS) vorgegebener Länge eines von der Spindelhohlachse (11;29) her in den Spinnrotor (1, 2) hineingeführten Anspinnfadenstrangs (AF) angeordnet ist mit mechanischen Mitteln (19, 20) zur Speicherung und sukzessiven Freigabe und Auflösung der Fadenschlaufe (FS) und zum Übergeben des Anspinnfadenstrangs (AF) nach Auflösung der Fadenschlaufe an das Führungselement (16, 17).

4. Vorrichtung nach Anspruch 3, dadurch gekennzeichnet, daß das Speicherelement (18, 19) eine Klemmeinrichtung (20;19.1) zum Festklemmen der Mitte der Fadenschlaufe (FS) und zu deren Freigabe nach Auflösung der Fadenschlaufe aufweist.

5. Vorrichtung nach Anspruch 3 oder 4, dadurch gekennzeichnet, daß jedem Spinnrotor (1, 2) ein eigenes Speicherelement (18, 19, 19'') zugeordnet ist.

6. Vorrichtung nach Anspruch 3 oder 4, dadurch gekennzeichnet, daß den beiden Spinnrotoren (1, 2) ein gemeinsames Speicherelement (19') zugeordnet ist.

7. Vorrichtung nach einem der Ansprüche 3 bis 6, dadurch gekennzeichnet, daß das Speicherelement als frei drehendes Speicherrad (18, 19) ausgebildet ist, das an seinem Umfang eine Fadenlaufrille (19, 1) und darin einen Haken (20) zur Fixierung einer von unten über einen Teil des Führungselements (16, 17) in die Fadenlaufrille (19.1) an der der Verlängerung der Achse des Spinnrotors (1, 2) zugewandten Seite geführten Fadenschlaufe (FS) aufweist.

8. Vorrichtung nach Anspruch 7, dadurch gekennzeichnet, daß der Haken (20) als Klemmhaken zum Festklemmen der Fadenschlaufe in der Fadenlaufrille (19.1) ausgebildet ist.

9. Vorrichtung nach Anspruch 7 oder 8, dadurch gekennzeichnet, daß an dem Speicherrad (19) eine einstellbare Bremsvorrichtung (28) zur Verhinderung eines unbeabsichtigten freien Mitdrehens angeordnet ist.

10. Vorrichtung nach einem der Ansprüche 7 bis 9, dadurch gekennzeichnet, daß die Führungselemente (16, 17, 16', 17') im Bereich unterhalb des Speicherrades (18, 19, 19') angeordnet sind.

11. Vorrichtung nach den Ansprüchen 5, 7 und 10, dadurch gekennzeichnet, daß das Führungselement (16, 17) jeweils unmittelbar unter dem ihm zugeordneten Speicherrad (18, 19) angeordnet ist.

12. Vorrichtung nach einem der Ansprüche 3 bis 11, dadurch gekennzeichnet, daß das Führungselement als frei drehende Umlenkrolle (16, 17, 16', 17') ausgebildet ist, deren Drehachse parallel zur Drehachse des Speicherrades (18, 19, 19') verläuft.

13. Vorrichtung nach einem der Ansprüche 3 bis 11, dadurch gekennzeichnet, daß das Führungselement als frei drehende Umlenkrolle (17'') ausgebildet ist, deren Drehachse koaxial zur Drehachse des Speicherrades (19'') verläuft.

14. Vorrichtung nach Anspruch 13, dadurch gekennzeichnet, daß die Umlenkrolle fest mit dem Speicherrad verbunden ist.

15. Vorrichtung nach einem der Ansprüche 12 bis 14, dadurch gekennzeichnet, daß der Durchmesser der Umlenkrolle (16, 17) kleiner ist als der Durchmesser des Speicherrades (18, 19).

## Claims

1. Method of joining a thread in a device for manufacturing a twisted thread in an integrated spinning/twisting process, this device having at least one spindle rotor, which is pivot-mounted in a machine frame and can be driven, and one hollow spindle shaft, characterized in that adjoining the hollow spindle shaft there is a thread-guiding channel which runs essentially outwards in radial direction for a thread which, after emerging from the thread-guiding channel, is guided with formation of a balloon to a centring point lying in the extension of the hollow spindle shaft and is then drawn off, as well as a device for supplying unravelled fibre material into the space defined by the thread balloon,
in that - with a device in the case of which, within the space defined by the thread balloon above the spindle rotor (25), at least two rotor spinning units (R1, R2) are located side by side and symmetrical to the hollow spindle shaft (11; 29) with spinning rotors (1, 2), which are open towards tne top, to which the fibre material is supplied and from which the spun threads (F1, F2) produced are carried off upwards and deflected in their direction of movement by 180° and are together introduced into the hollow spindle shaft (11; 29) - for each of the spinning rotors a joining skein of thread is threaded into the hollow spindle shaft and with its free end associated with the spinning rotor is introduced into the spinning rotor, whereby before this free end, in the region between the inlet opening of the hollow spindle shaft and the spinning rotor, a loop of thread of predetermined length is produced which is held and guided in the course of the subsequently carried out joining process in such a way that its first section runs into the spinning rotor, whilst its second section is drawn off into the hollow spindle shaft until the loop of thread is released and at this point, with reversal of the direction of movement of the first section, the entire joining skein of thread is drawn off in direction of the hollow spindle shaft.

2. Method according to Claim 1, characterized in that in the middle of the loop of thread a clamping point is produced which prevents passing through of spinning twists at this point and which is maintained until the loop of thread is released.

3. Device for implementing the method according to Claim 1 or 2, characterized in that - with a device in the case of which within the space defined by the thread balloon above the spindle rotor (26) at least two rotor spinning units (R1, R2) are arranged side by side and symmetrical to the hollow spindle shaft (11; 29) with spinning rotors (1, 2) which are open towards the top, to which the fibre material is supplied and from which the spun threads (F1, F2) produced are carried off upwards and deflected in their direction of movement by 180° and together are introduced into the hollow spindle shaft (11; 29) - above each spinning rotor (1, 2), in each case in the region between the extension of the axis or the spinning rotor (1, 2) and the extension of the hollow spindle shaft (11; 29), a guiding element (16, 17) is located for deflecting the thread (F1, F2) - carried off from the spinning rotor - by 180° and in the immediate vicinity of each guiding element a storage element (18, 19) is provided, for storing a loop of thread (FS) of predetermined length of a joining skein of thread (AF) introduced from the hollow spindle shaft (11; 29) into the spinning rotor (1, 2), with mechanical means (19, 20) for the storage and successive release and opening out of the loop of thread (FS) and for delivering the joining skein of thread (AF) to the guiding element (16, 17) after opening out of the loop of thread.

4. Device according to Claim 3, characterized in that the storage element (18, 19) has a clamping device (20; 19,1) for clamping the middle of the loop of thread (FS) and for releasing it after opening out of the loop of thread.

5. Device according to Claim 3 or 4, characterized in that a separate storage element (18, 19, 19") is assigned to each spinning rotor (1, 2).

6. Device according to Claim 3 or 4, characterized in that a shared storage element (19') is assigned to the two spinning rotors (1, 2).

7. Device according to one of Claims 3 to 6, characterized in that the storage element is designed as a freely rotating storage wheel (18, 19) which has on its circumference a thread-carrying groove (19, 1) and in this a hook (20) for fixing a loop of thread (FS) guided from below over a part of the guiding element (16, 17) into the thread-carrying groove (19.1) on the side facing the extension of the axis of the spinning rotor (1, 2).

8. Device according to Claim 7, characterized in that the hook (20) is designed as a clamping hook for clamping the loop of thread in the thread-carrying groove (19.1).

9. Device according to Claim 7 or 8, characterized in that on the storage wheel (19) an adjustable braking device (28) is provided for preventing an unintentional free rotation.

10. Device according to one of Claims 7 to 9, characterized in that the guiding elements (16, 17, 16', 17') are located in the region underneath the storage wheel (18, 19, 19').

11. Device according to Claims 5, 7 and 10, characterized in that the guiding element (16, 17) is in each case directly located underneath the storage wheel (18, 19) associated with it.

12. Device according to one of Claims 3 to 11, characterized in that the guiding element is designed as freely rotating deflection roller (16, 17, 16', 17') whose rotational axis runs parallel to the rotational axis of the storage wheel (18, 19, 19').

13. Device according to one of Claims 3 to 11, characterized in that the guiding element is designed as freely rotating deflection roller (17") whose rotational axis runs coaxially with the rotational axis of the storage wheel (19").

14. Device according to Claim 13, characterized in that the deflection roller is firmly connected with the storage wheel.

15. Device according to one of Claims 12 to 14, characterized in that the diameter of the deflection roller (16, 17) is smaller than the diameter of the storage wheel (18, 19).

## Revendications

1. Procédé de commencement de filage d'un fil dans un dispositif de fabrication d'un retors dans un processus intégré de filage-retordage, dans lequel ce dispositif présente au moins un rotor de broche monté tournant dans un bâti de machine et entraînable et un axe creux de broche, caractérisé par le fait qu'à l'axe creux de broche fait suite un conduit guide-fil s'étendant sensiblement radialement vers l'extérieur pour un fil qui, après sa sortie du conduit guide-fil, est conduit avec formation de ballon à un point de centrage situé dans le prolongement de l'axe creux de broche et est ensuite retiré, le dispositif comportant un dispositif d'amenée de matière fibreuse désagrégée dans l'espace défini par le ballon de fil, que dans un dispositif où, dans l'espace défini par le ballon de fil, sont placés au-dessus du rotor de broche (26), l'un à côté de l'autre et symétriquement par rapport à l'axe creux de broche (11 ; 29), au moins deux groupes de filage à rotor (R1, R2) ayant des rotors de filage (1, 2) ouverts vers le haut auxquels la matière fibreuse est amenée et d'où les filés produits (F1, F2) sont évacués vers le haut, renvoyés à 180° et introduits ensemble dans l'axe creux de broche (11 ; 29), on enfile pour chacun des rotors de filage un brin de fil de commencement de filage dans l'axe creux de broche et l'introduit dans le rotor de broche par son extrémité libre associée à ce rotor, avant cette extrémité libre étant produite, dans la zone entre l'orifice d'entrée de l'axe creux de broche et le rotor de filage, une boucle de fil de longueur fixée qui, au cours de l'opération de commencement de filage effectuée ensuite, est tenue et guidée de façon telle que sa première branche entre dans le rotor de broche tandis que sa deuxième branche est tirée dans l'axe creux de broche jusqu'à ce que la boucle de fil soit défaite et qu'alors, avec inversion de la direction de mouvement de la première branche, la sortie de tout le brin de fil de commencement de filage ait lieu en direction de l'axe creux de broche

2. Procédé selon la revendication 1, caractérisé par le fait qu'au milieu de la boucle de fil est produit un endroit de serrage qui empêche le passage de torsions de filage à cet endroit et est maintenu jusqu'à ce que la boucle de fil soit défaite.

3. Dispositif pour la mise en oeuvre du procédé selon l'une des revendications 1 et 2, caractérisé par le fait que, dans un dispositif où, dans l'espace défini par le ballon de fil sont placés au-dessus du rotor de broche (26), l'un à côté de l'autre et symétriquement par rapport à l'axe creux de broche (11 ; 29), au moins deux groupes de filage à rotor (R1, R2) ayant des rotors de filage (1, 2) ouverts vers le haut auxquels la matière fibreuse est amenée et d'où les filés produits (F1, F2) sont évacués vers le haut, renvoyés à 180° et introduits ensemble dans l'axe creux de broche (11 ; 29), au-dessus de chaque rotor de filage (1, 2) est placé, dans la zone entre le prolongement de l'axe du rotor de filage (1, 2) et le prolongement de l'axe creux de broche (11 ; 29), un élément de guidage (16, 17) pour le renvoi à 180° du fil (F1, F2) évacué du rotor de broche, et à proximité immédiate de chaque élément de guidage est placé un élément de stockage (18, 19) pour le stockage d'une boucle de fil (FS) de longueur fixée d'un brin de fil de commencement de filage (AF) introduit depuis l'axe creux de broche (11 ; 29) dans le rotor de filage (1, 2), cet élément de stockage étant pourvu de moyens mécaniques (19, 20) pour le stockage et la libération et la dissolution successives de la boucle de fil (FS) et pour le transfert du brin de fil de commencement de filage (AF) l'élément de guidage (16, 17) après la dissolution de la boucle de fil.

4. Dispositif selon la revendication 3, caractérisé par le fait que l'élément de stockage (18, 19) présente un dispositif de serrage (20 ; 19.1) pour le blocage du milieu de la boucle de fil (FS) et la libération de celui-ci après la dissolution de la boucle de fil.

5. Dispositif selon l'une des revendications 3 et 4, caractérisé par le fait qu'à chaque rotor de filage (1, 2) est adjoint un élément de stockage propre (18, 19, 19").

6. Dispositif selon l'une des revendications 3 et 4, caractérisé par le fait qu'aux deux rotors de filage (1, 2) est adjoint un élément de stockage commun (19').

7. Dispositif selon l'une des revendications 3 à 6, caractérisé par le fait que l'élément de stockage est une roue tournant librement (18, 19) qui présente sur son pourtour une gorge de passage de fil (19.1) et dans celle-ci un crochet (20) pour la fixation d'une boucle de fil (FS) amenée d'en bas par une partie de l'élément de guidage (16, 17) dans la gorge de passage de fil (19.1) sur le côté dirigé vers le prolongement de l'axe du rotor de filage (1, 2).

8. Dispositif selon la revendication 7, caractérisé par le fait que le crochet (20) est un crochet de serrage pour le blocage de la boucle de fil dans la gorge de passage de fil (19.1).

9. Dispositif selon l'une des revendications 7 et 8, caractérisé par le fait que sur la roue de stockage (19) est placé un dispositif de freinage réglable (28) destiné à empêcher une rotation conjointe libre non voulue.

10. Dispositif selon l'une des revendications 7 à 9, caractérisé par le fait que les éléments de guidage (16, 17, 16', 17') sont placés dans la zone située au-dessous de la roue de stockage (18, 19, 19').

11. Dispositif selon l'une des revendications 5, 7 et 10, caractérisé par le fait que l'élément de guidage (16, 17) est placé immédiatement sous la roue de stockage (18, 19) associée à lui.

12. Dispositif selon l'une des revendications 3 à 11, caractérisé par le fait que l'élément de guidage est une poulie de renvoi tournant librement, (16, 17, 16', 17') dont l'axe de rotation est parallèle à l'axe de rotation de la roue de stockage (18, 19, 19').

13. Dispositif selon l'une des revendications 3 à 11, caractérisé par le fait que l'élément de guidage est une poulie de renvoi tournant librement (17") dont l'axe de rotation coïncide avec l'axe de rotation de la roue de stockage (19").

14. Dispositif selon la revendication 13, caractérisé par le fait que la poulie de renvoi est fixée à la roue de stockage.

15. Dispositif selon l'une des revendications 12 à 14, caractérisé par le fait que le diamètre de la poulie de renvoi (16, 17) est inférieur au diamètre de la roue de stockage (18, 19).
